# FASCICULE DE BREVET EUROPEEN

(11) **EP 0 739 174 B1**
(45) Date de publication et mention de la délivrance du brevet: **07.04.1999**
(21) Numéro de dépôt: 95903891.0
(22) Date de dépôt: 09.01.1995
(51) Int. Cl.: A45B 13/00, A45B 25/02

(54) **PARAPLUIE**
REGENSCHIRM
UMBRELLA

(30) Priorité: 11.01.1994 CH 69/94
(43) Date de publication de la demande: 30.10.1996
(73) Titulaire: Basso, Pierre-Marie, 1820 Montreux (CH)
(72) Inventeur: Basso, Pierre-Marie, 1820 Montreux (CH)
(74) Mandataire: Ganguillet, Cyril
(86) Numéro de dépôt international: IB9500015
(87) Numéro de publication internationale: WO9518554

(56) Documents cités:
- WO-A-90/11702
- FR-A- 719 948
- FR-A- 1 077 920
- FR-A- 2 591 444
- US-A- 1 484 367
- US-A- 1 590 867

## Description

La présente invention concerne un parapluie comprenant un mât dont une extrémité sert de poignée, tandis que l'autre extrémité constitue un embout sur lequel sont articulées des haleines radiales, et un coulisseau monté en coulissement axial le long du mât entre une position d'ouverture dans laquelle il vient en butée contre lesdites baleines en les maintenant en position déployée et une position de fermeture dans laquelle les baleines peuvent se replier contre le mat.

Les parapluies du type classique font intervenir une multiplicité de composants qui exigent une main-d'oeuvre importante pour leur assemblage et qui rendent leur prix de revient relativement élevé.

Un parapluie à structure simplifiée, par suppression notamment des éléments en forme d'arc-boutant dont l'une des extrémités vient s'articuler dans la région centrale des baleines correspondantes, est décrit dans le document WO-A-90/11702. Ce parapluie, du type comportant un coulisseau tel que celui décrit en préambule, comporte des moyens de blocage déconnectables comprenant une conformation du coulisseau agencée de manière à coopérer avec une conformation des baleines pour assurer, en position déployée du parapluie, à la fois un verrouillage des baleines en position déployée et un blocage temporaire, en position axiale, du coulisseau.

Toutefois, la conception de ces moyens de blocage est complexe et demande une grande précision d'exécution afin d'obtenir un déploiement suffisant des baleines. Lorsque le parapluie est réalisé en matière plastique, un déploiement solide des baleines de façon à bien tendre la toile du parapluie est quasiment impossible à obtenir. De plus, du fait de leur conformation, les moyens de blocage des baleines en position déployée se désolidarisent facilement et le parapluie s'affaisse au plus léger coup de vent.

Le but de la présente invention est de proposer un parapluie à structure simplifiée permettant de remédier aux inconvénients du parapluie à structure simplifiée décrit dans le document WO-A-90/11702.

A cet effet, l'invention concerne un parapluie comprenant un mât dont une extrémité sert de poignée, tandis que l'autre extrémité constitue un embout sur lequel sont articulées des baleines radiales, et un coulisseau monté en coulissement axial le long du mât entre une position d'ouverture dans laquelle il vient en butée contre lesdites baleines en les maintenant en position déployée et une position de fermeture dans laquelle les baleines peuvent se replier contre le mât, le coulisseau comportant une partie supérieure présentant une surface extérieure à diamètre dégressif vers le haut, chacune des baleines comportant une partie de renfort présentant une surface à génératrice sensiblement droite, orientée de façon à se trouver dans une position sensiblement parallèle à la surface extérieure du coulisseau en position ouverte du parapluie, tel que défini à la revendication 1.

Le parapluie selon l'invention peut avantageusement être entièrement réalisé en matière plastique.

D'autres avantages de l'invention ressortiront de la description qui suit, donnée à titre d'exemple, et qui se réfère au dessin annexé sur lequel:
- la figure 1 est une vue en coupe axiale d'un exemple schématique de parapluie selon l'invention en position ouverte;
- la figure 2 est une coupe de détail du parapluie de la figure 1 montrant le mode de coopération entre l'extrémité supérieure du coulisseau et l'extrémité des baleines pour le maintien des baleines en position déployée;
- la figure 3 est une coupe selon I-I d'une baleine du parapluie de la figure 1;
- la figure 4 est une coupe selon II-II d'une baleine du parapluie de la figure 1;
- la figure 5 est une vue en coupe selon III-III de la baleine de la figure 2;
- la figure 6 est une vue de détail depuis dessous de l'extrémité de la baleine agencée pour coopérer avec le coulisseau;
- la figure 7 est une vue schématique de détail d'un exemple de dispositif de verrouillage du coulisseau en position d'ouverture du parapluie;
- la figure 8 est une vue schématique de détail d'un exemple de dispositif de verrouillage du coulisseau en position de fermeture du parapluie.

Le parapluie représenté à la figure 1 comporte un mât 1 se terminant à sa partie inférieure par une poignée 2 et une pluralité de baleines 3 (par exemple huit) destinées au déploiement de la toile du parapluie. Un coulisseau 4 est monté le long du mât 1 de façon à pouvoir coulisser axialement le long du mât entre une position de fermeture dans laquelle les baleines peuvent être repliées contre le mât, et une position d'ouverture (telle que représentée sur les figures 1 et 2) dans laquelle il vient en butée contre les baleines, de façon à les maintenir en position déployée.

Le coulisseau 4 comporte une partie inférieure 41 de forme tubulaire, de diamètre intérieur sensiblement égal au diamètre extérieur du mât 1, surmonté par une deuxième partie 42 de forme tronconique s'ouvrant vers le haut, d'épaisseur sensiblement égale à celle de la partie inférieure et dont le plus petit diamètre est égal au diamètre de la première partie. La deuxième partie est elle-même surmontée par une troisième partie 43 constituant dans sa zone inférieure un évasement 44 en saillie vers l'extérieur par rapport à la surface extérieure de la seconde partie 42 et comprenant une zone supérieure dont le diamètre extérieur diminue vers le haut, de façon à constituer un rebord tronconique 46 destiné à coopérer avec les baleines 3 pour leur déploiement comme on le décrira plus loin. Le diamètre intérieur de la troisième partie 43 peut être constant sur toute sa hauteur, comme représenté à la figure 2, égal au diamètre intérieur de l'extrémité supérieure de la deuxième partie 42. Mais bien entendu, la troisième partie 43 peut également être réalisée avec un diamètre intérieur variable, le coulisseau présentant alors une épaisseur sensiblement constante sur toute sa hauteur. Le coulisseau peut être constitué d'une seule pièce moulée.

Le maintien du coulisseau en position d'ouverture s'effectue à l'aide d'un organe de verrouillage 5 flexible agissant à l'extrémité inférieure du coulisseau. Comme représenté à la figure 7, cet organe 5 comporte à son extrémité inférieure une languette 51 solidaire du mât 1 du parapluie et à son extrémité supérieure un rebord d'appui 52 destiné à bloquer le coulisseau 4 en position d'ouverture du parapluie. Afin de débloquer le coulisseau, il suffit d'appuyer avec le pouce dans le sens de la flèche F1 sur la partie frontale 53 de l'organe 5 qui fléchit alors dans la zone de la languette 51.

Les baleines peuvent être réalisées par paires de baleines 3, 3', chacune des baleines d'une paire étant reliées par un élément central circulaire 37 par l'intermédiaire d'une portion d'épaisseur réduite 33 formant une charnière élastique. Chaque paire de baleines peut être réalisée en une seule pièce en matière plastique moulée.

La partie supérieure 6 en forme de chapeau disposée à l'extrémité du mât 1, ainsi que la fixation du chapeau et de la partie centrale 37 de chaque paire de baleines sur le mât peuvent être réalisées, quant à leur principe, de la façon décrite dans le document WO-A-90/11702. A cet effet, l'élément central 37 présente un perçage central, destiné à venir s'encliqueter sur une portion cylindrique disposée à l'extrémité supérieure du mât et sur laquelle vient également s'encliqueter la partie de chapeau 6.

Chacune des baleines 3 présente en coupe (figures 3 et 4) une forme en T, comportant une partie principale supérieure 32 plate et une partie de renfort 31 dont l'extrémité 35 située du côté de la charnière 33 de la baleine présente de préférence une forme convexe, destinée à coopérer avec le coulisseau 4 pour le déploiement des baleines. Comme on peut le voir sur les figures 2, 5 et 6, dans la zone 36 de l'extrémité de la partie de renfort 31 située du côté de la charnière 33 de la baleine, le renfort s'épaissit progressivement depuis le haut et vers son extrémité, de façon à augmenter sa rigidité.

Le déploiement des baleines s'obtient par la coopération du rebord tronconique 46 de la partie supérieure du coulisseau 4 avec l'extrémité 35 de la partie de renfort de chacune des baleines. La combinaison de la conformation tronconique 46 de la partie supérieure du coulisseau et de la partie d'extrémité 35 des parties de renfort des baleines implique que, plus l'on pousse le coulisseau vers le haut, plus les baleines se déploient et par conséquent plus la toile se tend.

Comme représenté à la figure 1, la hauteur de la partie de renfort 31 diminue progressivement des deux tiers de sa hauteur le long du premier tiers de la longueur de la baleine (compté depuis l'extrémité articulée de la baleine) puis reste quasiment constante sur le reste de la longueur de la baleine. Cette conformation, impliquant une plus grande flexibilité des baleines à leurs extrémités périphériques entraîne obligatoirement un arc-boutement ou cintrage de la baleine lorsque la toile, qui est fixée d'une part au centre du parapluie à l'intérieur du chapeau 6 et d'autre part à l'extrémité périphérique 34 de chaque baleine, est mise en tension. Il en résulte une forme tendue quasi égale à celle d'un parapluie conventionnel, sans risque d'affaissement du parapluie. La fixation de la toile à l'extrémité des baleines peut s'effectuer par exemple par soudure ou collage.

La forme du coulisseau, notamment le diamètre intérieur important de la partie supérieure du coulisseau en combinaison avec l'arrondi de l'arête supérieure du coulisseau permet un rangement aisé des extrémités des baleines et de la toile du parapluie à l'intérieur du coulisseau lorsque les baleines ont été disposées en position repliées le long du mât.

Le maintien du coulisseau en position de fermeture est assuré grâce à un organe de verrouillage 7 flexible agissant à l'extrémité inférieure du coulisseau. Comme représenté à la figure 8, cet organe 7 comporte à son extrémité supérieure une languette 71 solidaire du mât 1 du parapluie et une partie principale 72 constituant un rebord supérieur 73 sur la partie extérieure duquel vient buter l'extrémité inférieure du coulisseau. Grâce à la conformation de l'organe 7 et à son positionnement à l'état de repos par rapport à l'extrémité inférieure du coulisseau 4, le déverrouillage du coulisseau s'effectue par une simple traction du coulisseau vers le bas dans le sens de la flèche F2, qui suffit à faire fléchir l'organe 7 comme représenté en traitillé sur la figure 8.

Afin d'éviter toute retenue d'eau à l'intérieur du chapeau 6 du parapluie lorsque le parapluie a été refermé et qu'il est porté verticalement en suspension par sa poignée, un ou plusieurs trous peuvent être pratiqués dans le chapeau.

Comme représenté à la figure 1, le chapeau 6 peut présenter une partie inférieure 62 de forme extérieure tronconique à bords inférieurs arrondis et une partie supérieure 61 de forme cylindrique. La partie supérieure 61 peut être réalisée sous forme de compartiment de rangement et être munie d'un capuchon supérieur de fermeture. Dans ce cas, les trous d'évacuation d'eau seront réalisés à la partie supérieure de la partie tronconique 62.

Le mât (1) peut être réalisé de forme tubulaire ou de façon à présenter une section en forme de S, analogue à celle proposée dans le document WO-A-90/11702, et réalisé en matière plastique extrudée ou injectée.

## Revendications

1. Parapluie comprenant un mât (1) dont une extrémité (2) sert de poignée, tandis que l'autre extrémité constitue un embout sur lequel sont articulées des baleines radiales (3, 3'), et un coulisseau (4) monté en coulissement axial le long du mât entre une position d'ouverture dans laquelle il vient en butée contre lesdites baleines en les maintenant en position déployée et une position de fermeture dans laquelle les baleines peuvent se replier contre le mât, le coulisseau comportant une partie supérieure présentant une surface extérieure (46) à diamètre dégressif vers le haut, chacune des baleines comportant une partie de renfort présentant une surface à génératrice sensiblement droite, orientée de façon à se trouver dans une position sensiblement paralièle à la surface extérieure (46) du coulisseau en position ouverte du parapluie, caractérisé en ce que les surfaces à génératrices sensiblement droites des baleines sont agencées de façon à constituer des surfaces de contact et d'appui destinées à coopérer avec la surface extérieure (46) à diamètre dégressif vers le haut du coulisseau, la coopération des dites surfaces de contact avec la surface extérieure (46) à diamètre dégressif vers le haut du coulisseau constituant l'entier du contact entre les parties de renfort des baleines et le coulisseau, de sorte que la surface extérieure (46) du coulisseau est en butée contre les surfaces à génératrices sensiblement droites des baleines pour le maintien des baleines en position déployée lorsque le coulisseau est maintenu en position d'ouverture.

2. Parapluie selon la revendication 1, caractérisé en ce que la surface extérieure (46) de ladite partie supérieure du coulisseau est de forme tronconique.

3. Parapluie selon l'une des revendications 1 ou 2, caractérisé en ce que le coulisseau (4) comporte une partie inférieure (41) de forme tubulaire, de diamètre intérieur sensiblement égal au diamètre extérieur du mât (1), surmonté par une deuxième partie (42) de forme tronconique s'ouvrant vers le haut d'épaisseur sensiblement égale à celle de la partie inférieure et dont le plus petit diamètre est égal au diamètre de la partie inférieure (41), et une partie supérieure (43) constituant dans sa zone inférieure un évasement (44) en saillie vers l'extérieur par rapport à la surface extérieure de la seconde partie (42) et comprenant une zone supérieure dont le diamètre extérieur diminue vers le haut, de façon à constituer un rebord tronconique (46).

4. Parapluie selon la revendication précédente, caractérisé en ce que le l'extrémité supérieure du coulisseau est arrondie.

5. Parapluie selon l'une des revendication précédentes, caractérisé en ce que le coulisseau est d'une seule pièce.

6. Parapluie selon l'une des revendications précédentes, caractérisé en ce qu'il comporte un organe (5) de blocage du coulisseau en position d'ouverture comportant à son extrémité inférieure une languette (51) solidaire du mât (1) du parapluie et à son extrémité supérieure un rebord d'appui (52) sur lequel vient buter l'extrémité inférieure du coulisseau (4) lorsqu'il est disposé en position d'ouverture du parapluie.

7. Parapluie selon l'une des revendications précédentes, caractérisé en ce chacune des baleines (3) présente en coupe une forme en T, comportant une partie principale supérieure plate (32) et une partie de renfort (31) dont l'extrémité située du côté de l'articulation (33) de la haleine présente une forme convexe arrondie (35) destinée à coopérer avec le coulisseau (4) pour le déploiement de la haleine.

8. Parapluie selon la revendication 7, caractérisé en ce que la hauteur de la partie de renfort (31) diminue progressivement depuis son extrémité située du côté de la charnière (33) de la haleine des deux tiers de sa hauteur au moins le long du premier tiers de la longueur de la haleine puis reste quasiment constante sur le reste de la longueur de la haleine.

9. Parapluie selon la revendication 8, caractérisé en ce que la partie de renfort (31) s'épaissit progressivement dans sa zone d'extrémité (36) située du côté de la charnière de la haleine, de façon à augmenter sa rigidité.

10. Parapluie selon l'une des revendications précédentes, caractérisé en ce qu'il est entièrement réalisé en matière plastique.

## Claims

1. An umbrella comprising a rod (1), one end (2) of which serves as a handle, while the other end forms a mount on which are hinged radial ribs (3, 3'), and a slide block (4) mounted on an axial slideway along the length of the rod, between an opening position in which it comes to a stop against the said ribs, maintaining them in a deployed position, and a closed position in which tie ribs can fold in against the rod, the slide block comprising an upper part, featuring an outer surface (46) with a diameter which tapers towards the top, each rib comprising a reinforcing section presenting a surface with a substantially straight generatrix, oriented in such a way to be in a substantially parallel position to the outer surface (46) of the slide block in the open position of the umbrella, characterised in that the surfaces with substantially straight generatrixes of the ribs are arranged so as to form contact and rest surfaces intended to cooperate with the outer surface (46) of the slide block with a diameter which tapers towards the top, the cooperation of said contact surfaces with the outer surface (46) of the slide block with a diameter which tapers towards the top forming the exhaustive contact surface between the reinforcing sections of the ribs and the slide block, so as the outer surface (46) of the slide block is in abutment against the surfaces with substantially straight generatrixes of the ribs for the maintaining of the ribs in the deployed position when the slide block is maintained in the open position.

2. An umbrella according to claim 1, characterised in that the outer surface (46) of the said upper part of the slide block is of a truncated shape.

3. An umbrella according to one of claims 1 or 2, characterised in that the slide block (4) comprises a lower part (41) of tubular shape, of a diameter almost equal to the outside diameter of the rod (1), surmounted by a second part (42) of truncated shape, opening upwards, with a thickness more or less equal to that of the lower part, and the smallest diameter of which is equal to the diameter of the lower part (41), and an upper part (43) comprising in its lower area a flared section (44) projecting towards the outside in relation to the outer surface of the second part (42) and comprising an upper area of which the diameter is reduced upwards, in such a way as to form a truncated flange (46).

4. An umbrella according to the preceding claim, characterised in that the upper end of the slide block is rounded.

5. An umbrella according to one of the preceding claims, characterised in that the slide block is of one single piece.

6. An umbrella according to one of the preceding claims, characterised in that it comprises a locking element (5) for the slide block in the open position, comprising at its lower end a tongue (51) which is of one piece with the rod (1) of the umbrella, and at its upper end a support flange (52) on which the lower end of the slide block (4) stops when arranged in the open position of the umbrella.

7. An umbrella according to one of the preceding claims, characterised in that each of the ribs (3) features a T-shape in section, comprising a flat main upper part (32) and a reinforcement part (31) of which the end located on the side of the articulation (33) of the rib features a convex rounded shape (35) intended to cooperate with the slide block (4) for the deployment of the rib.

8. An umbrella according to claim 7, characterised in that the height of the reinforcement part (31) diminishes progressively, from its end located at the side of the hinge (33) of the rib, of the two-thirds of its height at least along the first third of the length of the rib, and then remains quasi constant along the remainder of the length of the rib.

9. An umbrella according to claim 8, characterised in that the reinforcing part (31) becomes progressively thicker in its end area (26) located at the side of the hinge of the rib, in such a way as to increase its rigidity.

10. An umbrella according to one of the preceding claims, characterised in that it is made entirely of plastic material.

## Patentansprüche

1. Regenschirm, mit einem Stiel (1), dessen eines Ende als Handgriff dient, während sein anderes Ende einen Schaft bildet, an dem radiale Speichen (3, 3') angelenkt sind und mit einem Schieber (4), der in Axialrichtung am Stiel entlang gleitend zwischen einer Offenstellung, in der er an den Speichen anliegt und diese in der aufgespannten Stellung hält und einer Schließstellung, in der die Speichen in Richtung Stiel zusammengefaltet werden können, angeordnet ist, wobei der Schieber einen oberen Abschnitt aufweist mit einer Außenfläche (46), deren Durchmesser nach oben hin abnimmt und wobei jede der Speichen ein Verstärkungsteil aufweist, mit einer Oberfläche, die durch eine im wesentlichen gerade Erzeugende gebildet ist und die derart ausgerichtet ist, daß sie sich im geöffneten Zustand des Schirms im wesentlichen in einer parallelen Lage zur Außenfläche (46) des Schiebers befindet, dadurch gekennzeichnet, daß die durch die im wesentlichen geraden Erzeugenden gebildeten Oberflächen der Speichen so ausgestaltet sind, daß sie Kontakt- und Stützflächen bilden, die dazu dienen, mit der Außenfläche (46) mit nach oben abnehmendem Durchmesser des Schiebers zusammenzuwirken, wobei das Zusammenwirken der Kontaktflächen mit der Außenfläche (46) mit nach oben abnehmendem Durchmesser des Schiebers den Gesamtkontakt zwischen den Verstärkungsteilen der Speichen und dem Schieber bildet, derart, daß die Außenfläche (46) des Schiebers an den durch die im wesentlichen geraden Erzeugenden gebildeten Oberflächen der Speichen anliegt, um die Speichen in aufgespannter Stellung zu halten, wenn der Schieber in der Offenstellung festgehalten ist.

2. Regenschirm nach Anspruch 1, dadurch gekennzeichnet, daß die Außenfläche (46) des oberen Abschnitts des Schiebers von kegelstumpfförmiger Gestalt ist.

3. Regenschirm nach einem der Ansprüche 1 oder 2, dadurch gekennzeichnet, daß der Schieber (4) einen unteren Abschnitt (41) von rohrförmiger Gestalt aufweist, dessen Innendurchmesser im wesentlichen gleich dem Außendurchmesser des Stiels (1) ist, oberhalb dessen ein zweiter Abschnitt (42) von kegelstumpfförmiger Gestalt angeordnet ist, der sich nach oben öffnet und dessen Wandstärke im wesentlichen gleich derjenigen des unteren Abschnitts ist, wobei sein kleinster Durchmesser gleich dem Durchmesser des unteren Abschnitts (41) ist, während ein oberer Abschnitt (43) in seinem unteren Bereich eine trichterförmige Erweiterung (44) aufweist, die bezüglich der Außenfläche des zweiten Abschnitts (42) nach außen hervorspringt, sowie einen oberen Bereich aufweist, dessen Außendurchmesser nach oben abnimmt, um so einen kegelstumpfförmigen Rand (46) zu bilden.

4. Regenschirm nach dem vorhergehenden Anspruch, dadurch gekennzeichnet, daß das obere Ende des Schiebers abgerundet ist.

5. Regenschirm nach einem der vorhergehenden Ansprüche, dadurch gekennzeichnet, daß der Schieber einstückig ist.

6. Regenschirm nach einem der vorhergehenden Ansprüche, dadurch gekennzeichnet, daß er ein Feststellteil (5) für den Schieber in der Offenstellung aufweist, das an seinem unteren Ende mit einer mit dem Stiel (1) des Regenschirms fest verbundene Zunge (51) aufweist und das an seinem oberen Ende einen Stützrand (52) aufweist, auf dem sich das untere Ende des Schiebers (4) abstützt, wenn sich dieser in der Offenstellung des Regenschirms befindet.

7. Regenschirm nach einem der vorhergehenden Ansprüche, dadurch gekennzeichnet, daß jede der Speichen (3) im Querschnitt eine T-förmige Gestalt aufweist, mit einem ebenen oberen Hauptabschnitt (32) und einem Verstärkungsteil (31), dessen dem Gelenk (33) der Speiche zugewandtes Ende eine abgerundete konvexe Form (35) aufweist, die dazu dient, mit dem Schieber (4) zum Aufspannen der Speiche zusammenzuwirken.

8. Regenschirm nach Anspruch 7, dadurch gekennzeichnet, daß die Höhe des Verstärkungsteils (31) zunehmend von seinem dem Scharnier (33) zugewandten Ende der Speiche aus um zwei Drittel seiner Höhe wenigstens entlang des ersten Drittels der Länge der Speiche abnimmt und ab da praktisch konstant entlang des Restes der Länge der Speiche bleibt.

9. Regenschirm nach Anspruch 8, dadurch gekennzeichnet, daß das Verstärkungsteil (31) in seinem dem Scharnier der Speiche zugewandten Endbereich (36) zunehmend dicker wird, um so seine Steifigkeit erhöhen.

10. Regenschirm nach einem der vorhergehenden Ansprüche, dadurch gekennzeichnet, daß er vollständig aus Kunststoff gefertigt ist.
